# EUROPÄISCHE PATENTSCHRIFT

(11) **EP 0 466 024 B1**
(45) Veröffentlichungstag und Bekanntmachung des Hinweises auf die Patenterteilung: **24.11.1993**
(21) Anmeldenummer: 91111104.5
(22) Anmeldetag: 04.07.1991
(51) Int. Cl.: B65B 27/12

(54) **Ballenpresse zum Erstellen hochverdichteter, abgebundener Ballen aus Abfallmaterialien**
Balling press for the making of tied bales of highly compacted waste materials
Presse à balles pour la production de balles ligaturées de déchets hautement compactés

(30) Priorität: 13.07.1990 DE 4022324
(43) Veröffentlichungstag der Anmeldung: 15.01.1992
(73) Patentinhaber: Schwelling, Hermann, D-88682 Salem (DE)
(72) Erfinder: Schwelling, Hermann, D-88682 Salem (DE)
(74) Vertreter: Seemann, Norbert W., Dipl.-Ing.

(56) Entgegenhaltungen:
- EP-A- 0 149 774
- FR-A- 2 154 077

## Beschreibung

Die Erfindung bezieht sich auf eine Vorrichtung nach dem Oberbegriff des Patentanspruchs 1.

Ausgegangen zum Stand der Technik wird dabei von einem Verfahren samt zugehöriger Vorrichtung gemäß der DE-A-33 46 051 bzw. EP-A-0 149 774 des gleichen Erfinders. Diese bekannte Vorrichtung arbeitet zwar in der Praxis bereits seit Jahren mit großem Erfolg, bedarf jedoch, wie sich gezeigt hat, zu einer absoluten Optimierung aller Bedarfsfälle und völliger Vermeidung von Betriebsstörungen noch einiger Verbesserungen in verschiedenen Details.

Es ist deshalb Aufgabe der vorliegenden Erfindung, folgende Merkmale zu verbessern bzw. neu gegenüber dem Stand der Technik hinzuzufügen:
a. Ausbildung des Drahtdurchschubkopfes und der Verdrillfinger derart, daß bei jeder beliebigen Stellung derselben keine gegenseitige Kollision dieser Teile auftreten kann.
b. Möglichst nahe Zusammenführung der Abbindedrähte an den Verdrillstellen unter Vermeidung von Drahtumlenkungen im Bereich von 90°.
c. Mittel zur Gewährleistung einer stets richtigen Schneidposition des Drahtschnittstempels, auch bei einseitiger Preßplattenbelastung.
d. Mittel zum Verhindern des Wegspringens der Bindedrähte bei ggf. zu frühem Schnitt und noch nicht voll von den Verdrillfingern ergriffenen Drähten.

Die Lösung dieser vielschichtigen Aufgabe ist aus den Patentansprüchen zu ersehen und anhand eines zeichnerischen Ausführungsbeispiels im folgenden noch näher erläutert. Es zeigen im einzelnen:
- Fig. 1: eine weitestgehend schematische Vorderansicht auf eine erfindungsgemäße Ballenpresse,
- Fig. 2: die gegenüber Fig. 1 vergrößterte Seitenansicht einer Verdrillstation und
- Fig. 3: eine Vorderansicht zu Fig. 2.

Aus den Darstellungen in den Fig. 1 und 2 ist zunächst einmal der generelle Grundaufbau der neuen Abbindevorrichtung zu erkennen. Hierbei sind vor allem für das Überführen der Abbindedrähte 4, 5 von den Seitenwandungen des Preßschachtes 1 in den Bereich der Drillspindeln 12 bzw. der Drillfinger 11 je Abbindeebene E₁, E₂, E₃ einzelne und mechanisch nicht miteinander gekoppelte, hydraulisch bewegte Zylinder-Kolbeneinheiten 6, 7, 7a, 8 am Preßschacht 1 angeordnet, wobei jede der Kolbenstangen an ihrem freien, aus dem Hydraulikzylinder 6 herausragenden Ende einen Stangenkopf 7a trägt, der in seiner Endstellung über Führungen 7b im Preßkolben 2 in an sich bekannter Weise zentriert ist.
Das freie Ende jedes Stangenkopfes weist zudem in weiterhin bekannter Art neben den Führungsrollen FR für die Abbindedrähte 4, 5, einen mittig zwischen den Rollen FR liegenden Schneidstempel 9 auf, dessen Spitze Sp in Vorschubrichtung VR der Kolbenstange 7 gegenüber den Führungsrollenvorderkanten FRV um ein geringes Maß zurückversetzt ist. In gleicher Wirkungslinie liegt je Abbindeebene E₁, E₂, E₃ dem jeweiligen Schneidstempel 9 noch ein in axialer Richtung federnd nachgiebig gelagerter Amboß 10 gegenüber, der in seiner auf Block gefahrenen Endstellung an einem nicht dargestellten Schaltglied der Maschinensteuerung anliegt bzw. dieses niederdrückt.

Erfindungserheblich sind bei einer solchen Presse nun folgende Merkmale:
a. Der den Schneidstempel 9 und die Führungsrollen FR tragende Drahtführungskopf 8 ist in seiner Breite b schmaler ausgebildet als das Maß B der seitlichen Führungen 7b des Kopfes 7a der Kolbenstange 7 und ist zudem in seiner End- und somit Schneidposition in seitlich zum Amboß 10 liegenden Anschlägen 18 zwangsgeführt sowie zentriert.
   Hierdurch wird einerseits gewährleistet, daß von dem schmalen Drahtführungskopf wegen seines größeren Wandabstands, d.h. Spiels im Bereich der kolbenseitigen Durchführöffnungen so gut wie kein Abfallmaterial mitgezogen und in den Bereich des Ambosses 10 gestopft wird, und zum anderen sich die Schneidstempel 9 in einer stets optimalen Schneidposition auch bei einseitiger Preßplattenbelastung befindet.
b. Die Spindeln 12 der hakenförmigen Verdrillfinger 11 sind um ein solches Maß x abgekröpft ausgebildet, daß bei jeder beliebigen Maschinenstellung der Drahtführungskopf 8 bei seiner Bewegungsbahn stets außerhalb der Kreisbahn K der Verdrillfinger 11 verläuft - siehe hierzu auch Fig.3 - .
   Diese Kröpfung bringt zudem den Vorteil, daß an der eigentlichen Verdrillstelle von den Fingern 11 nur ein kleiner Drehkreis beschrieben wird, was zu einem besseren Verdrillergebnis führt und die vorgespannten Drähte 4, 5 festigkeitsmäßig nicht über Gebühr belastet.
c. Von den Außenwandungen 1a des Preßschachtes 1 aus erstrecken sich gabelförmige Fanghaken 19 beidseits bis an die Verdrillfinger 11 und umgreifen mit allseitigem Spiel die Abbindedrähte 4, 5 der Verdrill- und Durchschubseite. Diese Fanghaken sind somit Mittel zum Verhindern des Wegspringens der Bindedrähte bei ggf. zu frühem Schnitt und noch nicht voll von den Verdrillfingern ergriffenen Drähten.

Erfindungserheblich ist in diesem Zusammenhang weiterhin die Anordnung je eines weiteren Führungsrollenpaares 20 für die Drähte 4 der Durchschubseite an entsprechenden Konsolen 21 zwischen Drahtführungskopf 8 und Kolbenstangenkopf 7a, wobei die Länge L der Konsolen 21 derart bemessen ist, daß die über die daran sitzenden Führungsrollen 20 laufenden Drähte 4 der Durchschubseite bis dicht an die Drähte 5 der Verdrillseite herangeführt sind. Durch diese vorteilhafte Anordnung sind im Verlauf der Bindedrähte 4 und 5 zudem nur noch Umlenkungen von mehr als 90° vorhanden, was u.a. zu einer erheblichen Verringerung des Kraftbedarfes für den Drahtdurchschub führt.

Rein baulich funktionell gesehen ist es letztlich noch von Bedeutung, daß in der Schneidstellung die zusätzlichen Führungsrollen 20 aus der Vorschubrichtung VR her gesehen unmittelbar vor den Fanghaken 19 liegen; beim Drahtdurchschub stabilisieren zudem die über die Führungsrollen 2a laufenden Drähte 4 die gesamte Vorschubeinheit.

## Patentansprüche

1. Vorrichtung zum selbsttätig maschinellen Umreifen und Abbinden hochverdichteter Ballen aus Abfallmaterialien, mittels eines oder mehrerer Bindedrähte (4,5), in einer oder mehreren parallel zueinander liegenden Ebenen, bei einer Ballenpresse mit Preßschacht (1) und zugehörigem Preßkolben (2) sowie an den Außenwandungen (1a) des Preßschachtes zu Verdrillstationen, bestehend aus Verdrillfingern (11), Spindeln (12) und Motoren (13), entlanggeführten Abbindedrähten (4,5), wobei den Verdrillstationen quer zur Arbeitsrichtung des Preßkolbens (2) wirkende Drahtvorschubeinheiten, bestehend aus Antriebszylinder (6), Kolbenstange (7) mit über seitliche Führungen (7b) im Preßkolben (2) zentriertem Kopf (7a) und mit Führungsrollen (FR) tragendem Drahtführungskopf (8) und einem daran sitzenden Schneidstempel (9) zur Drahttrennung zugeordnet sind,
**gekennzeichnet durch**
folgende Merkmale:
a. Der den Schneidstempel (9) und die Führungsrollen (FR) tragende Drahtführungskopf (8) ist in seiner Breite (b) schmaler ausgebildet als das Maß (B) der seitlichen Führungen (7b) des Kopfes (7a) der Kolbenstange (7) und ist zudem in seiner End- und somit Schneidposition in seitlich zum Amboß (10) liegenden Anschlägen (18) zwangsgeführt sowie zentriert.
b. Die Spindeln (12) der hakenförmigen Verdrillfinger (11) sind um ein solches Maß (x) abgekröpft ausgebildet, daß bei jeder beliebigen Maschinenstellung der Drahtführungskopf (8) bei seiner Bewegungsbahn stets außerhalb der Kreisbahn (K) der Verdrillfinger (11) verläuft.
c. Von den Außenwandungen (1a) des Preßschachtes (1) aus erstrecken sich gabelförmige Fanghaken (19) beidseits bis an die Verdrillfinger (11) und umgreifen mit allseitigem Spiel die Abbindedrähte (4,5) der Verdrill- und Durchschubseite.

2. Vorrichtung nach Anspruch 1,
**gekennzeichnet durch**
Anordnung je eines weiteren Führungsrollenpaars (20) für die Drähte (4) der Durchschubseite an entsprechenden Konsolen (21) zwischen Drahtführungskopf (8) und Kolbenstangenkopf (7a).

3. Vorrichtung nach Anspruch 2,
**dadurch gekennzeichnet**,
daß die Länge (L) der Konsolen (21) derart bemessen ist, daß die über die daran sitzenden Führungsrollen (20) laufenden Drähte (4) der Durchschubseite bis dicht an die Drähte (5) der Verdrillseite herangeführt sind.

4. Vorrichtung nach den Ansprüchen 2 und 3,
**dadurch gekennzeichnet**,
daß in der Schneidstellung die zusätzlichen Führungsrollen (20) aus der Vorschubrichtung (VR) her gesehen, unmittelbar vor den Fanghaken (19) liegen.

## Claims

1. Device for the automatic mechanical wiring around and tying off of highly compacted bales of waste materials, by means of one or more binding wires (4, 5), in one or more planes disposed parallel to one another, in a bale press with press shaft (1) and press piston (2) belonging thereto as well as binding wires (4, 5) led along at the outer walls (1a) of the press shaft to twisting stations consisting of twisting fingers (11), spindles (12) and motors (13), wherein associated with the twisting stations are wire feed units, which act transversely to the working direction of the press piston (2) and which consist of drive cylinder (6), piston rod (7) with head (7a) centred in the press piston (2) by way of lateral guides (7b) and with wire guide head (8) carrying guide rollers (FR), and a cutting punch (9), seated at the wire guide head, for wire severing, characterised by the following features:
a. The wire guide head (8), which carries the cutting punch (9) and the guide rollers (FR), is constructed to be narrower in its width (b) than the dimension (B) of the lateral guides (7b) of the head (7a) of the piston rod (7) and is in addition constrainedly guided as well as centred in abutments (18), which are disposed laterally relative to the anvil (10), in its end position and thus cutting position.
b. The spindles (12) of the hook-shaped twisting fingers (11) are constructed to be offset by such a dimension (x) that in each desired machine setting the wire guide head (8) in its path of movement always runs outside the circular path (K) of the twisting fingers (11).
c. Fork-shaped catch hooks (19) extend out from the outer walls (1a) of the press shaft (1) at both sides up to the twisting fingers (11) and embrace, with play all round, the binding wires (4, 5) of the twisting and push-through sides.

2. Device according to claim 1, characterised by arrangement of a respective further guide roller pair (20) for the wires (4) of the push-through side at corresponding brackets (21) between wire guide head (8) and piston rod head (7a).

3. Device according to claim 2, characterised thereby that the length (L) of the brackets (21) is dimensioned in such a manner that the wires (4), which run over the guide rollers (20) seated at the brackets, at the push-through side are led forward closely to the wires (5) of the twisting side.

4. Device according to claims 2 and 3, characterised thereby that in the cutting setting the additional guide rollers (20), seen from the feed direction (VR), lie directly in front of the catch hooks (19).

## Revendications

1. Dispositif pour cercler et ligaturer automatiquement à la machine des balles de déchets fortement compactées, au moyen d'un fil de ligature (4, 5), ou de plusieurs, dans un plan ou dans plusieurs plans parallèles entre eux, dans une presse à balle comprenant une cuve de presse (1) et un piston de presse associé (2), ainsi que des fils de ligature (4, 5) qui sont amenés le long des parois extérieures (1a) de la cuve de la presse jusqu'à des postes de retordage constitués par des doigts de retordage (11), des broches (12) et des moteurs (13), cependant que sont associées aux postes de retordage des unités d'avance du fil qui agissent transversalement par rapport à la direction de travail du piston (2) de la presse et qui sont constituées par un cylindre de travail (6), par une tige de piston (7) comprenant une tête (7a) centrée par l'intermédiaire de guidages latéraux (7b) dans le piston (2) de la presse et comprenant une tête de guidage du fil (8) portant des poulies de guidage (FR), et par un poinçon de coupe (9) monté sur cette tête pour couper le fil, caractérisé par les particularités suivantes :
a) La tête de guidage du fil (8) qui porte le poinçon de coupe (9) et les poulies de guidage (FR) est réalisée en présentant une largeur (b) qui est inférieure à la dimension (B) des guidages latéraux (7b) de la tête (7a) de la tige de piston (7), et elle est en outre guidée à force et centrée dans sa position finale, c'est-à-dire dans sa position de coupe, dans des butées (18) qui sont situées latéralement par rapport à l'enclume (10).
b) Les broches (12) des doigts de retordage (11) en forme de crochets sont réalisées en étant deux fois coudées sur une distance (x) telle que, pour toute position quelconque de la machine, la trajectoire de la tête de guidage du fil (8) s'étende toujours à l'extérieur des cercles (K) qui sont décrits par les doigts de retordage (11).
c) Des crochets de retenue (19) en forme de fourches s'étendent des deux côtés depuis les parois extérieures (la) de la cuve (1) de la presse jusqu'aux doigts de retordage (11), et ils entourent, avec un jeu de tous les côtés, les fils de ligature (4, 5) provenant du côté du dispositif de retordage et du côté du dispositif d'introduction.

2. Dispositif selon la revendication 1, caractérisé par le fait qu'une autre paire de poulies de guidage (20) destinées aux fils (4) provenant du côté du dispositif d'introduction est disposée à chaque fois sur des consoles correspondantes (21) entre la tête de guidage du fil (8) et la tête (7a) de la tige de piston.

3. Dispositif selon la revendication 2, caractérisé par le fait que la longueur (L) des consoles (21) est telle que les fils (4) provenant du côté du dispositif d'introduction qui passent sur les poulies de guidage (20) montées sur ces consoles soient amenés jusqu'au voisinage immédiat des fils (5) provenant du côté du dispositif de retordage.

4. Dispositif selon les revendications 2 et 3, caractérisé par le fait que les poulies de guidage supplémentaires (20) sont situées immédiatement en amont des crochets de retenue (19) dans la position de coupe lorsqu'elles sont vues dans la direction de l'avance (VR).
